# EUROPÄISCHE PATENTSCHRIFT

(11) **EP 0 330 883 B1**
(45) Veröffentlichungstag und Bekanntmachung des Hinweises auf die Patenterteilung: **27.12.1991**
(21) Anmeldenummer: 89102301.2
(22) Anmeldetag: 10.02.1989
(51) Int. Cl.: A61M 5/14, A61M 1/02, B65D 39/00

(54) **Verschlussstopfen für Infusions- und Transfusionsflaschen**
Stopper for infusion and transfusion bottles
Bouchon pour bouteilles d'infusion et de transfusion

(30) Priorität: 03.03.1988 DE 3806875
(43) Veröffentlichungstag der Anmeldung: 06.09.1989
(73) Patentinhaber: Pohl GmbH & Co. KG, 76187 Karlsruhe (DE)
(72) Erfinder: Schuckmann, Alfred, von, D-4178 Kevelaer 2 (DE)
(74) Vertreter: Schwendemann, Ursula

(56) Entgegenhaltungen:
- CH-A- 501 528
- DE-C- 937 750
- GB-A- 918 985
- US-A- 3 587 897

## Beschreibung

Die Erfindung betrifft einen Verschlußstopfen gemäß Gattungsbegriff des Hauptanspruches. Ein derartiger Verschlußstopfen ist aus der GB-A-918985 bekannt.

Bei den bekannten Lösungen dieser Art (DE-OS 3239302) ist ein aus Kunststoff mit einem Griffstück einstückig geformter stopfenförmiger Grundkörper vorgesehen, der im Bereich seiner Abdichtflächen mit gummielastischem Material belegt ist. Der Deckelteil ist dabei Stützteil. Zur Erzielung des Verbundes besitzt dabei der Grundkörper skelettartige Gestalt, wobei die Öffnungen durch Umspritzen mit dem anderen Material geschlossen sind derart, daß beide Werkstoffe einander durchdringen und ein zusammenhängendes Teil bilden. Die Lösung ist fertigungs-, abdichtungs- und handhabungs-technisch nachteilig. Die Zurodnung einer Bördelkappe ist schwierig. Die totale hygienische Isolierung einer freizulegenden Durchstechfläche für die Entnahmekanüle ist nicht gegeben bzw. nicht möglich. Ferner wurde gefunden, daß alle spritztechnisch und dichtungstechnisch in Frage kommenden gummiartige Materialien (Thermo-Plastik-Rubber = TPR) nicht gegen alle entsprechenden Flüssigkeiten über längste Gebrauchszeiten genügend inert sind. Auch ergibt sich manchmal der Nachteil, daß bei dem zur Entnahme erfolgenden Durchstecken der Kanüle durch den Stopfen kleinste Abrißstücke in die Flasche oder dergleichen fallen, wo sie mechanische und bei Weitertransport durch den Sondenschlauch auch medizinische Komplikationen bringen können.

Aufgabe der vorliegenden Erfindung ist es, einen gattungsgemäßen Verschlußstopfen so auszugestalten, daß bei vereinfachter Bauform unter Vermeidung der vorerwähnten Nachteile eine Lösung mit höheren Gebrauchsvorteilen gegeben ist.

Erreicht ist dies durch die im gekennzeichnenden Teil des Hauptanspruchs angegebene Erfindung. Die Unteransprüche stellen weitere erfinderische Lösungselemente heraus.

Zufolge dieser Ausgestaltung ist ein Verschlußstopfen geschaffen, der bei vereinfachter, in hohen Maßtoleranzen möglicher Herstellung, vorzugsweise im spritztechnischen Verfahren, eine optimierte Lösung hinsichtlich Abdichtung und späterem Gebrauch bis zum Einstecken der Entleerungskanüle darstellt. Es liegt eine einfachst aber sicher vormontierte Einheit von Deckel und Stopfenteil vor, der auch die Bördelkappe günstig zugeordnet werden kann. Die Kanülendurchstechfläche ― Kegelraumboden ― ist absolut hygienisch verdeckt. Der Flansch stabilisiert, insbesondere als Ringflansch, das Stopfenteil und verbessert dessen Abdichtungssitz zur Flasche. Die Flaschenflüssigkeit kommt nicht mehr in Berührung mit dem Gummi. Dieser verkörpert verbessert die Reserve an elastischer Rückstellkraft für die genügende Abdichtungsanlage. Zum Flascheninneren ist die gesamte TRP-Stopfenteilfläche abgedeckt durch entsprechenden Kunststoff, vorzugsweise Polypropylen. Dieses ist absolut inert gegen die in Frage kommenden Flüssigkeiten solcher Infusions- oder Transfusionsflaschen. Die Umfassung des unteren Stirnrandes des Stopfenteiles durch diese Kunststoffabdeckung und deren Auslaufen an entsprechender Stelle vermittelt, wie gefunden wurde, selbst im Bereich dieser Kante eine absolute Abdichtung gegen Durchtritt der Flüssigkeit bis zum Stopfen. Andererseits verkörpert die noch verbleibende durch die Rückstellkraft satt anliegende Rest-Mantelfläche des Stopfenteiles den notwendigen absoluten luftdichten Abschluß. Beim Durchstecken der Entnahmekanüle gelangen, wie gefunden wurde, keine Abbrechteile in das Flascheninnere oder die Kanüle. Insbesondere, wenn der Stopfenteil als Hinterspritzung der vorgefertigten Kunststoffabdeckung erzeugt wird, ergibt sich sogar der überraschende Effekt, daß nach Herausziehen einer solchen, der üblichen Abmessung entsprechenden Kanüle wiederum ein völlig dichter Verschluß vorliegt. Die Flasche läuft, auch auf den Kopf gestellt, nicht selbsttätig aus. Beim Durchstechen der Entnahmekanüle erfolgt übergewichtig nur ein Verdrängen der flächenverbundenen Materialien und es ergibt sich, bedingt durch die hohe elastische Rückstellung des Stopfenmaterials, nach Herausziehen der Kanüle wiederum ein für gewisse kurzzeitige Zwischenaufbewahrungen ausreichendes Verschließen dieses durch Verdrängung gebildeten Loches. Die hohe Abdichtung im Bereich des Auslaufrandes der Kunststoffabdeckung ist begünstigt, wenn sich erfindungsgemäß die Kunststoffabdeckung zum Auslaufende hin verjüngt. Das Durchstechen ist erleichtert, wenn gemäß der Erfindung die Kunststoffabdeckung im Bereich des Topfbodens verdünnt ausgebildet ist. Die dabei gleichzeitig vorgesehene Maßnahme, an der Unterseite Rippen vorzusehen, stabilisiert andererseits diese Zone gegen zu starkes Durchbiegen und damit Längung des Materiales zum Beispiel beim Durchstecken der Entnahmekanüle. Die sternförmige Anordnung entsprechender Rippen ist für eine Vergleichmäßigung dieser Stabilisierung erheblich. Diese Form der Rippen ist auch formungstechnisch vorteilhaft. Das Durchstecken ist optisch und handhabungstechnisch sicherer auszuführen, wenn sich der Topfboden zum Flascheninneren hin als Kegelöffnung anbietet. Die Verbindung der Deckkappe zum Stopfenteil über den entsprechenden Flansch bringt eine gute Zuordnung, die sogar eine verbesserte Halterung gewährleistet bei in die Flasche eingesetztem Verschlußstopfen. Durch diese Halterung kann auch die Spannkraft des Stopfenteiles ohne weiteres sicher so groß erreicht werden, daß man diese Deckkappe gefahrlos zum Anfassen der Flasche benutzen kann. Auch die entsprechende Fesselung der Bördelkappe stellt eine gebrauchstechnisch optimale Weiterbildung dar. Sie gewährleistet auch den Originalitätsverschluß; sie ist beim Tragen der Flasche jedoch nicht die einzige bzw. wesentliche Kraftübertragungsbrücke zum Flaschenhals; dies ist vielmehr stärker die Deckkappe.

Der Gegenstand der Erfindung ist auf den beiliegenden Zeichnungen in einem Ausführungsbeispiel dargestellt. Es zeigen

- Fig. 1: einen Längsschnitt und
- Fig. 2: eine Unteransicht gegen den Verschlußstopfen.

Der Verschlußstopfen besitzt das aus TPR bestehende Stopfenteil 1, die Deckkappe 2, die Bördelkappe 3 und die Kunststoff-Abdeckung 4. Letztere besteht vorzugsweise aus Polypropylen. Das Stopfenteil 1 ist einerseits vorzugsweise in einer Form im Wege der Hinterspritzung der Kunststoffabdekkung 4 gebildet.

Die Kunststoffabdeckung 4 formt eine flächengeschlossene Abdeckung der gesamten zum Flascheninneren zugekehrten Innenseite 1′ des Stopfenteiles 1. Zu diesem Zweck umfaßt die Kunststoffabdeckung 4 mit ihrem gebogenen Bereich 4′ den vorzugsweise gerundet verlaufenden Stirnrand 1˝ des Stopfenteiles 1 und erstreckt sich mit ihrem Auslaufende 4˝ bis in die Außenmantelfläche 1‴ des Stopfenteiles 1. Das Auslaufende 4˝ der Kunststoffabdeckung 4 verdünnt sich zum Auslaufende hin. Der Stirnrand 5 des Auslaufendes 4˝ sitzt dabei hälftig vertieft in die Mantelfläche 1‴ des Stopfenteiles 1.

An den topfförmigen Teil des Stopfenteiles 1 schließt sich ein Kragen 6 an. Dieser bildet mit seiner Unterseite die Auflageschulter 7, welche in Einsteckstellung auf dem Stirnrand 8 des Flaschenhalses 9 zu liegen kommt. Auf der Oberseite 10 dieses Kragens 6 liegt der ringförmige Hals 11 einer Bördelkappe 3. Ein Umfaltelung 11′, die in einer Abschrägungsnische 10′ einliegt, verfestigt diese Anordnung. Überdeckt ist der ringförmige Hals 11 der Bördelkappe 3 von der äußeren Ringzone der Deckkappe 2. Diese besitzt den abgewinkelten Rand 2′ und ferner von der Innenseite abstehend den Flansch 13, welcher in eine Ringnut 14 des topfförmigen Mittelteiles des Stopfenteiles 1 ragt. Der Flansch 13 hat dabei gegenüberliegende auswärts vorstehende Schrägflächen. Diese bewirken bei Kompression des Stopfenteiles 1 eine verbesserte Steckhaftung zwischen Flansch 13 und Deckkappe 2. Der untere Endbereich 12 der Bördelkappe 3 wird bei eingestecktem Verschlußstopfen unter die rückspringende Kante 9′ des Flaschenhalses eingerollt.

Der Topfbodenbereich 14 des Stopfenteiles 1 ist kegelförmig zum Flascheninneren hin eingezogen. Der sich an der Unterseite dieses Topfbodens 16 erstreckende Flächenbereich der Abdeckung 4 ist verdünnt ausgebildet. Er ist mit sternförmig zueinanderstehenden Rippen 15 ausgestattet. Die Enden der Rippen 15 belassen im zentralen Bereich einen rippenlosen Abschnitt.

Alle in der Bescheibung erwähnten und in der Zeichnung dargestellten neuen Merkmale sind erfindungswesentlich, auch soweit sie in den Ansprüchen nicht ausdrücklich beansprucht sind.

## Patentansprüche

1. Verschlußstopfen an Flaschen, insbesondere an Infusionslösungen enthaltenden Flaschen, mit einem in den Flaschenhals (9) dicht einführtbaren und mit einer Auflageschulter (7) auf den Flaschenhals (9) aufsetbaren elastischen Stopfenteil (1), das eine Ringnut (14) zum spreizenden Eintritt eines an einem Deckelteil (2) vorstehenden Ringflansches (13) für eine Klemmverbindung des Deckelteils (2) mit dem Stopfenteil (1) aufweist, dadurch gekennzeichnet, daß zwischen der Oberseite (10) der auf den Flaschenhals (9) aufgesetzten Auflageschulter (7) des Stopfenteils (1) und dem Deckelteil (2) der ringförmige Hals (11) einer Bördelkappe (3) eingeklemmt ist.

2. Verschlußstopfen nach Anspruch 1, dadurch gekennzeichnet, daß der den Ringflansch (13) aufweisende Deckelteil (2) als Deckkappe gestaltet ist.

3. Verschlußstopfen nach einem oder mehreren der vorhergehenden Ansprüche, gekennzeichnet durch eine aus Kunststoff bestehende flächengeschlossene Abdekkung (4) der dem Flascheninneren zugekehrten Innenseite (1′) des topfförmigen Mittelteils des Stopfenteils (1), welche, den unteren Stirnrand (1˝) des Stopfenteiles (1) umfassend, bis in die Mantelfläche (1‴) des Stopfenteils (1) ausläuft derart, daß sich die Kunststoff-Abdeckung zum Auslaufende (4˝) hin verjüngt.

4. Verschlußstopfen nach Anspruch 3, dadurch gekennzeichnet, daß die Kunststoffabdeckung (4) im Bereich des Topfbodens (16) verdünnt ausgebildet und an ihrer dem Flascheninneren zugekehrten Seite Rippen (15) ausbildet.

5. Verschlußstopfen nach Anspruch 4, dadurch gekennzeichnet, daß die Rippen (15) sternförmig angeordnet sind.

6. Verschlußstopfen nach Anspruch 5, dadurch gekennzeichnet, daß der topfförmige Mittelteil als Topfboden (16) einen zum Flascheninneren gerichteten Kegel bildet.

## Claims

1. Closure stopper for bottles, in particular for bottles containing infusion solutions, with an elastic stopper part (1) which can be inserted tightly into the bottleneck (9) and which can be set onto the bottleneck (9) via a bearing shoulder (7), the stopper part (1) having an annular groove (14) for the spreading entry of an annular flange (13), projecting from a lid part (2), for a clamped connection of the lid part (2) with the stopper part (1), characterised in that the annular neck (11) of a flanged cap (3) is clamped between the upper side (10) of the bearing shoulder (7) of the stopper part (1), set onto the bottleneck (9), and the lid part (2).

2. Closure stopper according to Claim 1, characterised in that the lid part (2) having the annular flange (13) is designed as a cover cap.

3. Closure stopper according to one or more of the preceding claims, characterised by a closed-surface covering (4), consisting of plastic, for the inner side (1′) of the pot-shaped middle part of the stopper part (1) facing towards the inside of the bottle, which covering (4), encompassing the lower end edge (1˝) of the stopper part (1), runs out into the circumferential surface (1‴) of the stopper part (1) in such a way that the plastic covering tapers towards the trailing end (4˝).

4. Closure stopper according to Claim 3, characterised in that the plastic covering (4) is designed thinner in the area of the pot base (16) and forms ribs (15) on its side facing towards the inside of the bottle.

5. Closure stopper according to Claim 4, characterised in that the ribs (15) are arranged in a star formation.

6. Closure stopper according to Claim 5, characterised in that the pot-shaped middle part forms, as pot base (16), a cone directed towards the inside of the bottle.

## Revendications

1. Bouchon de fermeture pour flacon, en particulier pour flacon contenant des solutions de perfusion, muni d'une partie de bouchage élastique (1) que l'on peut introduire de façon étanche dans le col de flacon (9) et qui présente un épaulement d'appui (7) que l'on peut mettre sur le col (9) du flacon, et qui présente une gorge annulaire (14) destinée à recevoir en s'écartant une bride annulaire (13) en saillie sur une partie de couvercle (2), de façon à assurer un accouplement par serrage de la partie de bouchage (1) et de la partie de couvercle (2), caractérisé en ce que le col annulaire (11) d'un collet de bordage (3) est pincé entre la partie de couvercle (2) et la face supérieure (10) de l'épaulement d'appui (7) de la partie de bouchage (1), placé sur le col (9) du flacon.

2. Bouchon de fermeture selon la revendication 1, caractérisé en ce que la partie de couvercle présentant la bride annulaire (13) est conformé en capuchon.

3. Bouchon de fermeture selon l'une ou plusieurs des revendications précédentes, caractérisé par un revêtement (4) en matière plastique à surface fermée et disposé sur la face intérieure (1′) adjacente à l'intérieur du flacon de la partie médiane en forme de pot de la partie de bouchage (1), et qui, en entourant le bord frontal (1˝) de la partie de bouchage (1), s'étend jusqu'à la surface d'enveloppe (1‴) de la partie de bouchage (1), de sorte que le revêtement en matière plastique s'amincit à son extrémité (4˝).

4. Bouchon de fermeture selon la revendication 3, caractérisé en ce que le revêtement (4) en matière plastique est plus mince dans la zone de fond du pot (16), et présente des nervures (15) sur sa face adjacente à l'intérieur du flacon.

5. Bouchon de fermeture selon la revendication 4, caractérisé en ce que les nervures (15) sont disposées en forme d'étoile.

6. Bouchon de fermeture selon la revendication 6, caractérisé en ce que la partie médiane en forme de pot présente comme fond de pot (16) un cône dirigé vers l'intérieur du flacon.
